# EUROPÄISCHE PATENTSCHRIFT

(11) **EP 1 707 698 B1**
(45) Veröffentlichungstag und Bekanntmachung des Hinweises auf die Patenterteilung: **17.09.2008**
(21) Anmeldenummer: 06002402.3
(22) Anmeldetag: 07.02.2006
(51) Int. Cl.: E04B 1/68

(54) **Abdichteinrichtung mit Injektionskanal**
Waterstop seal with injection channel
Elément d'étanchéité comportant un canal d'injection

(30) Priorität: 24.03.2005 DE 202005004777 U
(43) Veröffentlichungstag der Anmeldung: 04.10.2006
(73) Patentinhaber: BPA-GmbH, 71126 Gäufelden (DE)
(72) Erfinder: Pflieger, Adrian, 71126 Gäufelden (DE); Meister, Marcus, 44807 Bochum (DE); Miftaraj, Basri, 11250 Baden (AT)
(74) Vertreter: Kohler Schmid Möbus

(56) Entgegenhaltungen:
- EP-A- 0 758 703
- DE-A1- 4 217 711
- DE-A1- 19 702 248
- DE-A1- 19 715 366

## Beschreibung

Die Erfindung betrifft eine Abdichteinrichtung zur Abdichtung von Arbeitsfugen und/oder Dehnfugen, insbesondere von Betonierfugen, mit einem Fugenband.

Betonierfugen bzw. Arbeitsfugen treten insbesondere im Ortbetonbau auf. Arbeitsfugen in Beton- und Stahlbetonkonstruktionen, insbesondere Betonierfugen, die beim Betonieren eines zweiten Betonteils an ein schon vorhandenes erstes Bauteil entstehen, müssen häufig zuverlässig abgedichtet werden. Insbesondere bei wasserundurchlässigen Betonkonstruktionen müssen Betonierfugen bzw. Arbeitsfugen dauerhaft abgedichtet werden.

Aus der DE 197 15 366 A1 (D1) ist es bekannt, ein Fugenband mit Sperrelementen zu versehen, wobei die freien Endbereiche der Sperrelemente als Injektionskanäle ausgebildet sind. Die Injektionskanäle werden gemeinsam mit dem Fugenband aus demselben Material extrudiert.

Aus der DE 42 17 711 A1 (D2) ist ein Fugenband für eine wasserundurchlässige Abdichtung von Fugen zwischen zwei Betonierungsabschnitten bekannt, wobei das Fugenband ein Profil aus einem elastischen Stoff ist und mit in seiner Längsrichtung verlaufenden aufragenden Stegen versehen ist. Das Fugenband weist angeformte Aufnahmehalterungen für Injektionsschläuche auf. Die Injektionsschläuche können in die Halterungen eingeklemmt werden.

Aus der DE 197 02 2418 A1 (D3) ist ein Profilstrang bekannt, der aus einem elastomeren, zumindest partiell an seiner Oberfläche unter Wasseraufnahme quellfähigen Material besteht. Der Profilstrang wird auf eine Fugenbegrenzungsfläche aufgeklebt und wird mit nach dem Aushärten eine zweite Fugenbegrenzungsfläche bildendem Frischbeton übergossen.

Die EP 0 758 703 A1 (D4) offenbart ein Fugenband, welches randseitig zumindest auf einer Seite Wülste zur Verankerung im Beton aufweist. Mit mindestens einem der Wülste ist eine schlauchartige Dichtung verbunden. Die schlauchartigen Dichtungen werden getrennt gefertigt und dann auf den Wulst aufgezogen.

Aufgabe der vorliegenden Erfindung ist es, eine Abdichteinrichtung der eingangs genannten Art dahingehend weiterzubilden, dass eine sichere und dauerhafte Abdichtung von Arbeitsfugen ermöglicht wird.

Gelöst wird diese Aufgabe durch eine Abdichteinrichtung mit den Merkmalen des Anspruchs 1. Da das Fugenband und das Injektionssystem miteinander verbunden werden, können diese gemeinsam installiert werden. Die Abdichtung kann dadurch in zwei Phasen ablaufen. In der ersten Phase erfolgt eine Abdichtung aufgrund einer Barriere, die durch das Fugenband ausgebildet wird. In einer zweiten Phase kann die Abdichtung durch eine Injektion von Verpressmedien mittels des Injektionssystems erfolgen, falls dies erforderlich ist. Somit kann auf das Injektionssystem bei eventuellen Undichtigkeiten später zurückgegriffen werden. Vorzugsweise ist das Injektionssystem mehrfach injizierbar und/oder zementverpressbar. Bei dem Injektionssystem kann es sich um ein handelsübliches, am Markt erhältliches Injektionssystem handeln.

Besonders bevorzugt ist es, wenn das Fugenband und das zumindest eine Injektionssystem werkseitig verbunden werden. Dadurch können geprüfte und getestete Injektionssysteme verwendet werden, die mit den Fugenbändern verbunden werden.

Grundsätzlich ist es denkbar, dass das Fugenband und das Injektionssystem abschnittsweise, insbesondere punktuell, miteinander verbunden sind. Eine festere und bessere Verbindung ergibt sich jedoch, wenn das Fugenband und das Injektionssystem kontinuierlich über die gesamte Länge des Injektionssystems, insbesondere vollflächig, miteinander verbunden sind.

Das Fugenband und das Injektionssystem können auf jede denkbare Art und Weise miteinander verbunden werden. Erfindungsgemäß ist vorgesehen, dass das Fugenband und das Injektionssystem durch Kleben, Kaltschweißen oder thermische Fügetechnik, insbesondere Schweißen oder Vulkanisieren, verbunden sind. Weiterhin ist es denkbar, dass das Injektionssystem an das Fugenband anextrudiert ist.

Die eingefügten Injektionssysteme können eine beliebige Geometrie und Beschaffenheit aufweisen. Beispielsweise können sie einen runden oder rechteckigen Querschnitt haben. Vorzugsweise ist das Injektionssystem ein Injektionsschlauch, insbesondere ein Gewebeschlauch, ein Glattmantelschlauch oder ein Flachschlauch, oder ein Injektionsprofil.

Wenn das Injektionssystem eine wasserquellbare Substanz aufweist, kann das Injektionssystem bei Wasserzutritt quellen und die Fuge abdichten.

Bei dem Fugenband kann es sich um ein handelsübliches Fugenband handeln.

Das Fugenband kann aus PVC, einem PVC/Elastomergemisch oder aus einem Elastomer hergestellt sein. Weiterhin kann das Fugenband ein innen liegendes oder ein außen liegendes Fugenband sein.

Weitere Merkmale und Vorteile der Erfindung ergeben sich aus der nachfolgenden Beschreibung von Ausführungsbeispielen der Erfindung, anhand der Figuren der Zeichnung, die erfindungswesentliche Einzelheiten zeigen, und aus den Ansprüchen. Die einzelnen Merkmale können je einzeln für sich oder zu mehreren in beliebiger Kombination bei einer Variante der Erfindung verwirklicht sein. Dabei zeigen:
- Fig. 1: eine erste Ausführungsform einer Abdichteinrichtung mit zwei Injektionssystemen;
- Fig. 2: eine zweite Ausführungsform einer Abdichteinrichtung mit zwei Injektionssystemen;
- Fig. 3: eine dritte Ausführungsform einer Abdichteinrichtung mit einem Injektionssystem;
- Fig. 4: eine vierte Ausführungsform einer Abdichteinrichtung mit im Querschnitt rechteckigem Injektionssystem.

In der Fig. 1 ist eine Abdichteinrichtung 10 gezeigt, die ein Fugenband 11 aufweist, das an seinen freien Enden 12, 13 jeweils mit einem Injektionssystem 14, 15 verbunden ist. Die Injektionssysteme 14, 15 sind als doppelwandige Schläuche auf PVC-Basis ausgebildet. Sie weisen versetzte Öffnungen bzw. Schlitze für den Austritt von eingepresstem Injektionsmaterial zum Abdichten von Arbeitsfugen auf. Die Öffnungen im Innenschlauch sind zu den Öffnungen im Außenschlauch versetzt, damit beim Betonieren kein Zementleim eindringen kann. In einer alternativen Ausführungsform können die Injektionssysteme 14, 15 als einwandiger Schlauch, beispielsweise mit rundem Querschnitt, ausgebildet sein, die von innen nach außen leicht konisch zulaufende Öffnungen bzw. Schlitze für den Austritt von eingepresstem Injektionsmaterial zum Abdichten von Arbeitsfugen aufweisen.

In der Fig. 2 ist eine Abdichteinrichtung 20 gezeigt, die ein Fugenband 21 umfasst, an dem Injektionssysteme 24, 25 befestigt sind. Die Injektionssysteme 24, 25 sind an Stegen 22, 23 des Fugenbands 21 mit dem Fugenband 21 verbunden.

Die Abdichteinrichtung 30, die in der Fig. 3 dargestellt ist, weist nur ein einziges Injektionssystem 34 auf, das mit der Seite des Fugenbands 31 verbunden ist.

Bei der Abdichteinrichtung 40, die in der Fig. 4 gezeigt ist, ist das Injektionssystem 44 ebenfalls an der Seite des Fugenbands 41 befestigt. Das Injektionssystem 44 weist in diesem Fall einen rechteckigen Querschnitt auf. Insbesondere ist das Injektionssystem 44 als Flachschlauch ausgebildet.

## Patentansprüche

1. Abdichteinrichtung (10, 20, 30, 40) zur Abdichtung von Arbeitsfugen und/oder Dehnfugen, insbesondere von Betonierfugen, mit einem Fugenband (11, 21, 31, 41), wobei zumindest ein Injektionssystem (14, 15, 24, 25, 34, 44) zur Abdichtung von Bauwerksfugen mit dem Fugenband (11, 21, 31, 41) verbunden ist, **dadurch gekennzeichnet, dass** das Fugenband (11, 21, 31, 41) und das Injektionssystem (14, 15, 24, 25, 34, 44) durch Kleben, Kaltschweißen, thermische Fügetechnik, insbesondere Schweißen oder Vulkanisieren, verbunden sind oder dass das Injektionssystem (14, 15, 24, 25, 34, 44) an das Fugenband (11, 21, 31, 41) anextrudiert ist.

2. Abdichteinrichtung nach Anspruch 1, **dadurch gekennzeichnet, dass** das Fugenband (11, 21, 31, 41) und das zumindest eine Injektionssystem (14, 15, 24, 25, 34, 44) werkseitig verbunden sind.

3. Abdichteinrichtung nach einem der vorhergehenden Ansprüche, **dadurch gekennzeichnet, dass** das Fugenband (11, 21, 31, 41) und das Injektionssystem (14, 15, 24, 25, 34, 44) abschnittsweise, insbesondere punktuell, oderkontinuierlich über die gesamte Länge des Injektionssystems (14, 15, 24, 25, 34, 44) miteinander verbunden sind.

4. Abdichteinrichtung nach einem der vorhergehenden Ansprüche, **dadurch gekennzeichnet, dass** das Injektionssystem (14, 15, 24, 25, 34, 44) ein Injektionsschlauch, insbesondere ein Gewebeschlauch, ein Glattmantelschlauch, ein Flachschlauch, oder ein Injektionsprofil ist.

5. Abdichteinrichtung nach einem der vorhergehenden Ansprüche, **dadurch gekennzeichnet, dass** das Injektionssystem (14, 15, 24, 25, 34, 44) eine wasserquellbare Substanz aufweist.

6. Abdichteinrichtung nach einem der vorhergehenden Ansprüche, **dadurch gekennzeichnet, dass** das Fugenband (11, 21, 31, 41) aus PVC, einem PVC/Elastomergemisch oder aus einem Elastomer hergestellt ist.

## Claims

1. Sealing device (10, 20, 30, 40) for sealing working joints and/or expansion joints, in particular of concrete joints, comprising a joint tape (11, 21, 31, 41), wherein at least one injection system (14, 15, 24, 25, 34, 44) is connected to the joint tape (11, 21, 31, 41) for sealing construction joints, **characterised in that** the joint tape (11, 21, 31, 41) and the injection system (14, 15, 24, 25, 34, 44) are connected by gluing, cold welding, thermal bonding technology, in particular welding or vulcanising, or that the injection system (14, 15, 24, 25, 34, 44) is extruded onto the joint tape (11, 21, 31, 41).

2. Sealing device according to claim 1, **characterised in that** the joint tape (11, 21, 31, 41) and the at least one injection system (14, 15, 24, 25, 34, 44) are connected during manufacturing.

3. Sealing device according to one of the preceding claims, **characterised in that** the joint tape (11, 21, 31, 41) and the injection system (14, 15, 24, 25, 34, 44) are connected to one another in sections, in particular at points, or continuously over the whole length of the injection system (14, 15, 24, 25, 34, 44).

4. Sealing device according to one of the preceding claims, **characterised in that** the injection system (14, 15, 24, 25, 34, 44) is an injection hose, in particular a woven textile hose, a smooth-walled hose, a flat hose or an injection profile.

5. Sealing device according to one of the preceding claims, **characterised in that** the injection system (14, 15, 24, 25, 34, 44) has a substance which is able to be swelled by water.

6. Sealing device according to one of the preceding claims, **characterised in that** the joint tape (11, 21, 31, 41) is made from PVC, a PVC/elastomer mixture or an elastomer.

## Revendications

1. Dispositif d'étanchéité (10, 20, 30, 40) pour rendre étanche des joints de construction et/ou des joints de dilatation, en particulier des joints de reprise, avec une bande couvre-joint (11, 21, 31, 41), au moins un système d'injection (14, 15, 24, 25, 34, 44) étant relié à la bande couvre-joint (11, 21, 31, 41) pour rendre étanche les joints de construction, **caractérisé en ce que** la bande couvre-joint (11, 21, 31, 41) et le système d'injection (14, 15, 24, 25, 34, 44) sont reliés par collage, soudage à froid, technique d'assemblage thermique, en particulier par soudage ou vulcanisation, ou **en ce que** le système d'injection (14, 15, 24, 25, 34, 44) est extrudé sur la bande couvre-joint (11, 21, 31, 41).

2. Dispositif d'étanchéité selon la revendication 1, **caractérisé en ce que** la bande couvre-joint (11, 21, 31, 41) et au moins le système d'injection (14, 15, 24, 25, 34, 44) sont reliés en usine.

3. Dispositif d'étanchéité selon l'une quelconque des revendications précédentes, **caractérisé en ce que** la bande couvre-joint (11, 21, 31, 41) et le système d'injection (14, 15, 24, 25, 34, 44) sont reliés par endroits, en particulier ponctuellement, ou en continu sur toute la longueur du système d'injection (14, 15, 24, 25, 34, 44).

4. Dispositif d'étanchéité selon l'une quelconque des revendications précédentes, **caractérisé en ce que** le système d'injection (14, 15, 24, 25, 34, 44) est un tuyau d'injection, en particulier un tuyau en tissu, un tuyau à enveloppe lisse, un tuyau plat ou un profilé d'injection.

5. Dispositif d'étanchéité selon l'une quelconque des revendications précédentes, **caractérisé en ce que** le système d'injection (14, 15, 24, 25, 34, 44) présente une substance pouvant gonfler par absorption d'eau.

6. Dispositif d'étanchéité selon l'une quelconque des revendications précédentes, **caractérisé en ce que** la bande couvre-joint (11, 21, 31, 41) est fabriquée en PVC, en un mélange de PVC/élastomère ou en un élastomère.
